# EUROPÄISCHE PATENTANMELDUNG

(11) **EP 1 028 506 A1**
(43) Veröffentlichungstag der Anmeldung: **16.08.2000**
(21) Anmeldenummer: 99120736.6
(22) Anmeldetag: 20.10.1999
(51) Int. Cl.: H01T 13/52, H01T 13/32

(54) **Zündkerze**

(30) Priorität: 11.02.1999 DE 19905555
(71) Anmelder: ROBERT BOSCH GMBH, 70442 Stuttgart (DE)
(72) Erfinder: Herden, Wener, 70839 Gerlingen (DE)

(57) **Zusammenfassung**

Es wird eine Zündkerze vorgeschlagen mit einem Gehäuse (60, 60'); einem am Gehäuse (60, 60') angebrachten Isolatorfuß (20, 20'); einer durch den Isolatorfuß (20, 20') geführten Mittelelektrode (10, 10'), welche an der Isolatorfußspitze übersteht; einer am Gehäuse (60, 60') angebrachten Masseelektrode (50, 50'); und einer mit der Masselektrode (50, 50') verbundenen Abschirmeinrichtung (100, 200), welche derart gestaltet ist, daß sie eine Funkenstrecke (F1, F1') zur Mittelelektrode (10, 10') bildet und eine axiale und/oder radiale Strömung von der Funkenstrecke (F1, F1') abschirmt.

## Beschreibung

### STAND DER TECHNIK

Die vorliegende Erfindung betrifft eine Zündkerze mit einem Gehäuse; einem am Gehäuse angebrachten Isolatorfuß; einer durch den Isolatorfuß geführten Mittelelektrode, welche an der Isolatorfußspitze übersteht; und einer am Gehäuse angebrachten Masseelektrode.

Obwohl auf beliebige Zündkerzen anwendbar, werden die vorliegende Erfindung sowie die ihr zugrundeliegende Problematik in bezug auf eine an Bord eines Kraftfahrzeuges befindliche Zündkerze für dessen OTTO-Motor erläutert.

Allgemein ist es erforderlich, das im Brennraum eines jeweiligen Zylinders des OTTO-Motors befindliche Luft-/ Kraftstoffgemisch mit der betreffenden Zündkerze bei jedem Verbrennungstakt sicher zu zünden, um Zündaussetzer zu vermeiden, welche sich beispielsweise schädlich auf den Katalysator auswirken können.

Die der vorliegenden Erfindung zugrundeliegende Problematik besteht allgemein darin, daß eine sichere Flammkernbildung bei höheren Strömungsgeschwindigkeiten und Gemischinhomogenitäten bei üblichen Zündkerzen und insbesondere bei bestimmten Brennraumen (d.h. beispielsweise auf Zündkerze gerichtetes Einspritzventil) nicht mehr gewährleistbar ist.

Bei hohen Strömungsgeschwindigkeiten im Brennraum wird der Funke einer üblichen Zündkerze während seiner Brenndauer weit aus dem Elektrodenbereich ausgelenkt, da die Gasbewegung das elektrische Plasma, das aus ionisierten Gasteilchen besteht, mitnimmt. Bei einer radialen, d.h. senkrecht zur Achse der Zündkerze und senkrecht zu derer Elektrode gerichteten Stömungsgeschwindigkeit von 5m/s ist der Funke nach 1 ms um ca. 5 mm ausgelenkt.

Bei noch höheren Strömungsgeschwindigkeiten von z.B. 30 m/s reißt der Funke ab, nachdem er einige Millimeter ausgelenkt ist und zündet neu zwischen den Elektroden. Dieser Vorgang kann sich mehrfach wiederholen. Die Energie im Plasma ist dann auf ein derart großes Gasvolumen verteilt, daß dieses nicht mehr heiß genug sein kann, um zu entflammen.

Die Entflammungsfähigkeit eines Funkens ist optimal, wenn die Strömungsgeschwindigkeit im Elektrodenbereich zwischen 1 und 5 m/s beträgt, so daß der Funke nicht abreißt und die Energie des Plasmas ein möglichst großes Volumen entflammen kann.

Es ist also wünschenswert, Kerzengeometrien zu schaffen, die den Bereich des elektrischen Zündfunkens vor zu hoher Strömungsgeschwindigkeit des Gasgemischs schützen.

### VORTEILE DER ERFINDUNG

Die erfindungsgemäße Zündkerze mit den Merkmalen des Anspruchs 1 bzw. 6 bzw. 9 weist gegenüber den bekannten Lösungsansätzen den Vorteil auf, daß eine sichere Entflammung durch optimale Flammkernbildung bei Motorkonzepten mit hohen Strömungsgeschwindiglkeiten im Brennraum möglich ist.

Die der vorliegenden Erfindung zugrundeliegende Idee besteht darin, daß Abschirmmaßnahmen gegen zu hohe Strömungsgeschwindigkeiten im Brennraum vorgenommen werden. Damit bleibt der Funke im Bereich moderater Strömung und kann somit optimal entflammen, da seine Energiedichte nicht zu gering wird.

In den Unteransprüchen finden sich vorteilhafte Weiterbildungen und Verbesserungen der jeweiligen Zündkerze mit den Merkmalen des Anspruchs 1 bzw. 6 bzw. 9.

Gemäß einer bevorzugten Weiterbildung weist die Zündkerze einen Massebügel als Masseelektrode auf, in den die Abschirmeinrichtung integriert ist. Somit muß bei konventionellen Konzepten lediglich der Massebügel modifiziert werden.

Gemäß einer weiteren bevorzugten Weiterbildung weist die Abschirmeinrichtung eine Becherform auf, wobei in dem Becherinneren ein Finger als Masseelektrodenspitze vorgesehen ist. Damit kann insbesondere eine axiale Strömung abgeschirmt werden.

Gemäß einer weiteren bevorzugten Weiterbildung ist die Abschirmeinrichtung auf die Masseelektrode aufschraubbar. Dies ermöglicht das Anpassen der Zündkerze an die jeweiligen Brennraumverhältnisse bzw. den jeweiligen Motortyp.

Gemäß einer weiteren bevorzugten Weiterbildung ist die Abschirmeinrichtung zylindrisch zur Abschirmung einer radialen Strömung ausgebildet ist.

Gemäß einer weiteren bevorzugten Weiterbildung ist die Masseelektrode derart axial gegenüber der Mittelelektrode zurückgesetzt, daß sie eine Funkenstrecke zur Mittelelektrode bildet, die zumindest teilweise über den Isolatorfuß ragt. Dabei sind die Masseelektrode und der Isolatorfuß zweckmäßigerweise zylindersymmetrisch gestaltet, so daß eine angreifende radiale Strömung die Funkenstrecke in die Strömungsschattenseite verlagern kann.

Gemäß einer weiteren bevorzugten Weiterbildung weist die Masseelektrode in axialer Richtung verlaufende Schlitze auf.

Gemäß einer weiteren bevorzugten Weiterbildung weist die Masseelektrode in ihrem gegenüber der Mittelelektrode liegenden Bereich einen oder mehrere zur Mittelelektrode hin gerichtete Finger auf.

Gemäß einer weiteren bevorzugten Weiterbildung ist die Masseelektrode axial gegenüber der Mittelelektrode vorgezogen und ist der Isolatorfuß gegenüber der Mittelelektrode axial vorgezogen. Dabei ist eine Funkenstrecke zur Mittelelektrode bildbar, die zumindest teilweise über eine Innenfläche des vorgezogenen Isolatorfußes läuft. Die Masseelektrode und der Isolatorfuß sind zylindersymmetrisch gestaltet, so daß eine angreifende radiale Strömung vor der Funkenstrecke abgeschirmt ist.

### ZEICHNUNGEN

Ausführungsbeispiele der Erfindung sind in den Zeichnungen dargestellt und in der nachfolgenden Beschreibung näher erläutert.

Es zeigen:
- Fig. 1: eine schematische Darstellung einer Zündkerze als erstes Ausführungsbeispiel der vorliegenden Erfindung im Querschnitt;
- Fig. 2: eine schematische Darstellung einer Zündkerze als zweites Ausführungsbeispiel der vorliegenden Erfindung im Querschnitt;
- Fig. 3: eine schematische Darstellung einer Zündkerze als drittes Ausführungsbeispiel der vorliegenden Erfindung im Querschnitt;
- Fig. 4: eine schematische Darstellung einer Zündkerze als viertes Ausführungsbeispiel der vorliegenden Erfindung im Querschnitt; und
- Fig. 5: eine schematische Darstellung einer Zündkerze als fünftes Ausführungsbeispiel der vorliegenden Erfindung im Querschnitt.

### BESCHREIBUNG DER AUSFÜHRUNGSBEISPIELE

In den Figuren sind nur die für die vorliegende Erfindung wesentlichen Teile der ausführungsformgemäßen Zündkerzen dargestellt, wohingegen die übrigen Teil aus Gründen der Anschaulichkeit weggelassen wurden.

Fig. 1 zeigt eine schematische Darstellung einer Zündkerze als erstes Ausführungsbeispiel der vorliegenden Erfindung im Querschnitt.

Die Zündkerze gemäß diesem ersten Ausführungsbeispiel hat ein Gehäuse 60, einen am Gehäuse 60 angebrachten Isolatorfuß 20 sowie eine durch den Isolatorfuß 20 geführte Mittelelektrode 10, welche an der Isolatorfußspitze übersteht.

Am Gehäuse 60 vorgesehen ist eine Masseelektrode 50 mit einer mit der Masselektrode 50 verbundenen Abschirmeinrichtung 100, welche derart gestaltet ist, daß sie eine Funkenstrecke F1 zur Mittelelektrode 10 bildet und eine axiale Strömung vp von der Funkenstrecke Fl abschirmt.

Die Zündkerze hat einen umfunktionierten Massebügel als Masseelektrode, in den die Abschirmeinrichtung 100 integriert ist wobei die Abschirmeinrichtung 100 eine Becherform aufweist und wobei in dem Becherinneren ein Finger 120 als Masseelektrodenspitze vorgesehen ist.

Fig. 2 zeigt eine schematische Darstellung einer Zündkerze als zweites Ausführungsbeispiel der vorliegenden Erfindung im Querschnitt.

Die Zündkerze gemäß diesem zweiten Ausführungsbeispiel hat ebenfalls ein Gehäuse 60', einen am Gehäuse 60' angebrachten Isolatorfuß 20' sowie eine durch den Isolatorfuß 20' geführte Mittelelektrode 10', welche an der Isolatorfußspitze übersteht.

Am Gehäuse 60' vorgesehen ist eine Masseelektrode 50' mit einer mit der Masselektrode 50' verbundenen Abschirmeinrichtung 200, welche derart gestaltet ist, daß sie eine Funkenstrecke F1' zur Mittelelektrode 10' bildet und eine radiale Strömung vₛ von der Funkenstrecke F1' abschirmt. Zweckmäßigerweise ist die zylindrische Abschirmeinrichtung 200 auf die Masseelektrode 50' aufschraubbar.

Fig. 3 zeigt eine schematische Darstellung einer Zündkerze als drittes Ausführungsbeispiel der vorliegenden Erfindung im Querschnitt.

Die Zündkerze gemäß diesem dritten Ausführungsbeispiel hat ein Gehäuse 60'', einen am Gehäuse 60'' angebrachten Isolatorfuß 20'', eine durch den Isolatorfuß 20'' geführte Mittelelektrode 10'', welche an der Isolatorfußspitze übersteht sowie eine am Gehäuse 60'' angebrachten Masseelektrode 50''.

Bei diesem Beispiel ist keine zusätzliche Abschirmeinrichtung vorgesehen, sondern ist die Masseelektrode 50'' derart axial gegenüber der Mittelelektrode 10'' zurückgesetzt, daß sie eine Funkenstrecke F1'' zur Mittelelektrode 10'' bildet, die zumindest teilweise über den Isolatorfuß 20'' läuft.

Dabei sind Masseelektrode 50'' und der Isolatorfuß 20'' zylindersymmetrisch gestaltet, so daß eine angreifende radiale Strömung vₛ die Funkenstrecke F1'' in die Strömungsschattenseite verlagern kann. Mit anderen Worten springt der Funke im Lee.

Zusätzlich ist es bei diesem Beispiel möglich, daß die Masseelektrode 50'' in axialer Richtung verlaufende Schlitze aufweist.

Fig. 4 zeigt eine schematische Darstellung einer Zündkerze als viertes Ausführungsbeispiel der vorliegenden Erfindung im Querschnitt.

Dieses vierte Ausführungsbeispiel entspricht dem dritten Ausführungsbeipiel, abgesehen davon, daß die Masseelektrode 50''' in ihrem gegenüber der Mittelelektrode 10''' liegenden Bereich einen oder mehrere zur Mittelelektrode 10''' hin gerichtete Finger 70''' aufweist. Auch bei diesem Beispiel ist möglich, daß die Masseelektrode 50''' in axialer Richtung verlaufende Schlitze aufweist.

Fig. 5 zeigt eine schematische Darstellung einer Zündkerze als fünftes Ausführungsbeispiel der vorliegenden Erfindung im Querschnitt.

Die Zündkerze gemäß diesem fünften Ausführungsbeispiel hat ein Gehäuse 60"", einen am Gehäuse 60'''' angebrachten Isolatorfuß 20'''', eine durch den Isolatorfuß 20'''' geführte Mittelelektrode 10'''' sowie eine am Gehäuse 60'''' angebrachte Masseelektrode 50''''.

Die Masseelektrode 50'''' ist axial gegenüber der Mittelelektrode 10'''' vorgezogen, und der Isolatorfuß ist gegenüber der Mittelelektrode 10'''' axial vorgezogen.

Eine Funkenstrecke F1'''' ist zur Mittelelektrode 10'''' bildbar, die zumindest teilweise über eine Innenfläche des vorgezogenen Isolatorfußes 20'''' läuft. Die Masseelektrode 50'''' und der Isolatorfuß 20'''' sind zylindersymmetrisch gestaltet sind, so daß eine angreifende radiale Strömung vₛ vor der Funkenstrecke F1'''' abgeschirmt ist.

Obwohl die vorliegende Erfindung vorstehend anhand bevorzugter Ausführungsbeispiele beschrieben wurde, ist sie darauf nicht beschränkt, sondern auf vielfältige Weise modifizierbar.

Insbesondere kann die Form der Abschirmeinrichtung den jeweiligen Strömungsverhältnissen im Brennraum angepaßt werden.

## Patentansprüche

1. Zündkerze mit:
einem Gehäuse (60, 60');
einem am Gehäuse (60, 60') angebrachten Isolatorfuß (20, 20');
einer durch den Isolatorfuß (20, 20') geführten Mittelelektrode (10, 10'), welche an der Isolatorfußspitze übersteht;
einer am Gehäuse (60, 60') vorgesehenen Masseelektrode (50, 50'); und
einer mit der Masselektrode (50, 50') verbundenen Abschirmeinrichtung (100, 200), welche derart gestaltet ist, daß sie eine Funkenstrecke (F1, F1') zur Mittelelektrode (10, 10') bildet und eine axiale und/oder radiale Strömung (vₛ, vₚ) von der Funkenstrecke (F1, F1') abschirmt.

2. Zündkerze nach Anspruch 1, dadurch gekennzeichnet, daß die Zündkerze einen Massebügel als Masseelektrode (50, 50') aufweist, in den die Abschirmeinrichtung (100) integriert ist.

3. Zündkerze nach Anspruch 1 oder 2, dadurch gekennzeichnet, daß die Abschirmeinrichtung (100) eine Becherform aufweist, wobei in dem Becherinneren ein Finger (120) als Masseelektrodenspitze vorgesehen ist.

4. Zündkerze nach Anspruch 1, 2 oder 3, dadurch gekennzeichnet, daß die Abschirmeinrichtung (100, 200) auf die Masseelektrode (50, 50') aufschraubbar ist.

5. Zündkerze nach Anspruch 1, dadurch gekennzeichnet, daß die Abschirmeinrichtung (200) zylindrisch zur Abschirmung einer radialen Strömung ausgebildet ist.

6. Zündkerze mit:
einem Gehäuse (60'', 60''');
einem am Gehäuse (60'', 60''') angebrachten Isolatorfuß (20'', 20''');
einer durch den Isolatorfuß (20'', 20''') geführten Mittelelektrode (10'', 10'''), welche an der Isolatorfußspitze übersteht;
einer am Gehäuse (60'', 60''') angebrachten Masseelektrode (50'', 50"');
wobei
die Masseelektrode (50'', 50''') derart axial gegenüber der Mittelelektrode (10'', 10''') zurückgesetzt ist, daß sie eine Funkenstrecke (F1'', F1''') zur Mittelelektrode (10'', 10''') bildet, die zumindest teilweise über den Isolatorfuß (20'', 20''') läuft; und
die Masseelektrode (50'', 50''') und der Isolatorfuß (20'', 20''') zylindersymmetrisch gestaltet sind, so daß eine angreifende radiale Strömung die Funkenstrecke (F1'', F1''') in die Strömungsschattenseite verlagern kann.

7. Zündkerze nach Anspruch 6, dadurch gekennzeichnet, daß die Masseelektrode (50'', 50''') in axialer Richtung verlaufende Schlitze aufweist.

8. Zündkerze nach Anspruch 7, dadurch gekennzeichnet, daß die Masseelektrode (50''') in ihrem gegenüber der Mittelelektrode (10''') liegenden Bereich einen oder mehrere zur Mittelelektrode (10''') hin gerichtete Finger (70''') aufweist.

9. Zündkerze mit:
einem Gehäuse (60'''');
einem am Gehäuse (60'''') angebrachten Isolatorfuß (20"" );
einer durch den Isolatorfuß (20'''') geführten Mittelelektrode (10"");
einer am Gehäuse (60'''') angebrachten Masseelektrode (50"") ;
wobei
die Masseelektrode (50"") axial gegenüber der Mittelelektrode (10'''') vorgezogen ist;
der Isolatorfuß gegenüber der Mittelelektrode (10'''') axial vorgezogen ist;
eine Funkenstrecke (F1'''') zur Mittelelektrode (10"") bildbar ist, die zumindest teilweise über eine Innenfläche des vorgezogenen Isolatorfußes (20'''') läuft; und
die Masseelektrode (50'''') und der Isolatorfuß (20'''') zylindersymmetrisch gestaltet sind, so daß eine angreifende radiale Strömung vor der Funkenstrecke (F1'''') abgeschirmt ist.
